# EUROPÄISCHE PATENTANMELDUNG

(11) **EP 3 095 561 A1**
(43) Veröffentlichungstag der Anmeldung: **23.11.2016**
(21) Anmeldenummer: 15168878.5
(22) Anmeldetag: 22.05.2015
(51) Int. Cl.: B25G 3/18

(54) **KUPPLUNGSEINRICHTUNG ZWISCHEN EINEM REINIGUNGSGERÄT UND EINER HANDHABE**

(71) Anmelder: VERMOP Salmon GmbH, 82205 Gilching (DE)
(72) Erfinder: Salmon, Dirk, 82205 Gilching (DE)
(74) Vertreter: Hoffmann Eitle

(57) **Zusammenfassung**

Eine Kupplungseinrichtung zwischen einem Reinigungsgerät und einer Handhabe umfasst eine Kupplungsaufnahme (12) mit mindestens einem Betätigungselement (16) und einen in die Kupplungsaufnahme (12) einführbaren und darin arretierbaren Kupplungszapfen (14) und ist dadurch gekennzeichnet, dass der Kupplungszapfen (14) und die Kupplungsaufnahme (12) so geformt sind, dass im Arretierzustand der Kupplungszapfen (14) in der Kupplungsaufnahme (12) sowohl in axialer Richtung als auch in radialer Richtung formschlüssig gehalten ist und die Kupplungsaufnahme manuell, bevorzugt mit nur einer Hand, vom Arretierzustand in eine Öffnungsposition bewegbar ist.

## Beschreibung

### Gebiet der Erfindung

Die Erfindung betrifft eine Kupplungseinrichtung zwischen einem Reinigungsgerät und einer Handhabe gemäß dem Oberbegriff des Anspruchs 1.

### Stand der Technik

Im professionellen Reinigungsbereich werden die für verschiedene Reinigungsaufgaben benötigten Reinigungsutensilien meist mit Hilfe eines Reinigungswagens mitgeführt. Viele Reinigungsutensilien weisen dabei eine Handhabe auf, an der ein Reinigungsgerät befestigt ist. Beispiele derartiger Reinigungsgeräte sind Mophalter, Spinnwebenfeger, Einwascher und Abzieher, die üblicherweise fest an einem zugehörigen Stiel montiert sind. Die Verbindung zwischen dem Stiel und dem Reinigungsgerät kann dabei über eine genietete oder geschraubte Verbindung realisiert werden. Aufgrund der unterschiedlichen Reinigungsgeräte müssen oft diverse Stiele samt Halter von einer Reinigungskraft am Reinigungswagen mitgeführt werden, die zum einen Platz am Reinigungswagen beanspruchen, zum anderen aber auch das Gesamtgewicht und damit die Manövrierfähigkeit des Reinigungswagens negativ beeinflussen können.

In der Technik werden die Handhaben daher mehrfach unterschiedlich eingesetzt. Bekannt ist es dabei, die Reinigungsgeräte mit der Handhabe zu verbinden, indem das Reinigungsgerät mit Hilfe einer Konusverbindung auf die Handhabe gesteckt wird oder aber ein Federstift in einer Stielbohrung der Handhabe angeordnet wird, der elastisch in eine entsprechende Bohrung im Reinigungskopf einrückt. Derartige Verbindungen mit Sicherungsstiften und Federn sind oft unhandlich und erschweren ein schnelles Wechseln der Reinigungsgeräte.

### Darstellung der Erfindung

Der Erfindung liegt die Aufgabe zugrunde, eine Verbindung zwischen einem Reinigungsgerät und einer Handhabe vorzuschlagen, die leicht betätigbar ist und sich auch für die Bewegungsabläufe bei Reinigungsverfahren eignet. Diese Aufgabe wird durch eine Kupplungseinrichtung zwischen einem Reinigungsgerät und einer Handhabe mit den Merkmalen des Anspruchs 1 gelöst. Bevorzugte Ausführungsformen folgen aus den übrigen Ansprüchen.

Die erfindungsgemäße Kupplungseinrichtung zwischen einem Reinigungsgerät und einer Handhabe umfasst eine Kupplungsaufnahme mit mindestens einem Betätigungselement und einen in die Kupplungsaufnahme einführbaren und darin arretierbaren Kupplungszapfen. Die Kupplungseinrichtung ist dadurch gekennzeichnet, dass der Kupplungszapfen und die Kupplungsaufnahme so geformt sind, dass im Arretierzustand der Kupplungszapfen in der Kupplungsaufnahme sowohl in axialer Richtung als auch in radialer Richtung formschlüssig gehalten ist, und die Kupplungsaufnahme manuell, bevorzugt mit nur einer Hand, vom Arretierzustand in eine Öffnungsposition bewegbar ist.

Anders als zahlreiche aus anderen technischen Gebieten bekannte Schnellkupplungen, die sich für die Anbringung von Reinigungsgeräten nicht eignen, können mit Hilfe der erfindungsgemäßen Kupplungseinrichtung sowohl axiale Kräfte als auch radiale Kräfte übertragen werden. Darüber hinaus ist die Kupplungsaufnahme leicht vom Arretierzustand in die Öffnungsposition bewegbar und bevorzugt kann die Kupplungseinrichtung mit nur einer einzelnen Hand betätigt werden. Dies ist beim Wechsel von Reinigungsgeräten von besonderem Interesse, weil mit einer Hand das Reinigungsgerät gehalten wird und mit der anderen Hand die Kupplungseinrichtung betätigt wird, so dass das Reinigungsgerät beim Lösen der Kupplungseinrichtung nicht herabfällt.

Nach einer bevorzugten Ausführungsform der Erfindung weist die Kupplungsaufnahme zwei Betätigungselemente auf, die jeweils um ein Drehgelenk manuell verschwenkbar sind, wobei die Betätigungselemente in eine Position vorgespannt sind, die im gekuppelten Zustand dem Arretierzustand entspricht. Durch das Vorsehen von zwei Betätigungselementen kann auf eine einfache Weise eine symmetrische Gestaltung der Kupplungseinrichtung erreicht werden. Das Vorspannen der Betätigungselemente in den Arretierzustand dient nicht nur einer sicheren Kupplungsverbindung, sondern kann in Zusammenhang mit später beschriebenen Einführschrägen zusätzlich dazu dienen, eine Betätigung der Betätigungselemente beim Verbindung der Kupplungseinrichtung entbehrlich zu machen, so dass die Betätigungselemente nur zum Lösen der Kupplungseinrichtung manuell betätigt werden müssen.

Vorzugsweise weist die Kupplungseinrichtung weiterhin ein elastisches Auswurfelement auf, das im Arretierzustand elastisch verformt ist. Die elastische Verformung des Auswurfelements kann darin sowohl in einer Kompression eines komprimierbaren Elements liegen, als auch in einer Biegeverformung des Auswurfelements. Durch die elastische Verformung im Arretierzustand kann die Rückstellkraft des elastischen Auswurfelements genutzt werden, sobald die Kupplungseinrichtung in die Öffnungsposition gebracht wird. Die elastische Rückstellkraft federt das Auswurfelement, das im Arretierzustand in Kontakt mit dem Kupplungszapfen ist, wieder in die Ausgangsposition zurück und kann dabei den Kupplungszapfen bei dessen Bewegung aus der Kupplungsaufnahme heraus unterstützen.

Nach einer bevorzugten Ausführungsform sind die Kupplungsaufnahme und der Kupplungszapfen so geformt, dass der Kupplungszapfen in mehreren radialen Positionen, vorzugsweise in vier radialen Positionen in gleichen Winkelabständen, zur Kupplungsaufnahme in diese einführbar und arretierbar ist. Auch diese Maßnahme erleichtert das Herstellen der Verbindung zwischen Reinigungsgerät und Handhabe. Es ist nicht mehr auf eine genau definierte relative Winkelposition zwischen Kupplungsaufnahme und Kupplungszapfen zu achten, sondern die Verbindung kann in mehreren radialen Positionen erfolgen. Das Vorsehen von vier radialen Positionen in gleichen Winkelabständen hat sich als besonders geeignet erwiesen, weil bei einem beliebigen aufeinander zu bewegen zwischen Kupplungsaufnahme und Kupplungszapfen eine radiale Winkelanpassung von maximal 45° erforderlich ist, um den Kupplungszapfen in die passende radiale Ausrichtung der Kupplungsaufnahme zu bringen. Ein Winkel von maximal 45° lässt sich leicht und ohne umgreifen aus dem Handgelenk heraus leisten.

Weiter bevorzugt ist es, dass der Kupplungszapfen ein konisch verjüngtes, distales Ende aufweist. Das distale Ende des Kupplungszapfens ist dabei das Ende, das bei der Kupplungseinrichtung am weitesten in die Kupplungsaufnahme eingeführt wird. Durch das Vorsehen eines verjüngten distalen Endes tritt ein selbstzentrierender Effekt auf, der das Einführen des Kupplungszapfens in die Kupplungsaufnahme weiter erleichtert.

Nach einer bevorzugten Ausführungsform umfasst die Kupplungseinrichtung weiterhin eine Griffmulde auf jedem Betätigungselement. Auch diese Maßnahme dient der bequemen Betätigung, da beim Greifen der Betätigungselemente der Kupplungsaufnahme die Finger eines Benutzers automatisch in eine ergonomisch angenehme und für das Betätigen der Kupplungseinrichtung geeignete Position finden.

Nach einer bevorzugten Ausführungsform der Erfindung umfasst die Kupplungseinrichtung weiterhin eine Einführschräge an jedem Betätigungselement, die so angeordnet ist, dass der Kupplungszapfen in die Kupplungsaufnahme einführbar ist. Dies wird dadurch ermöglicht, dass der Kupplungszapfen in Kontakt mit den Einführschrägen tritt und die Betätigungselemente in die Öffnungsposition bewegt. Es muss daher beim Herstellen der Verbindung zwischen Kupplungsaufnahme und Kupplungszapfen die Kupplungsaufnahme nicht manuell betätigt werden, da sich die Betätigungselemente der Kupplungsaufnahme selbsttätig weiten und nach dem Einführen des Kupplungszapfens in die Kupplungsaufnahme selbsttätig in den Arretierzustand zurückfedern.

Vorzugsweise umfasst die Kupplungseinrichtung weiterhin ein Mittel zum Synchronisieren der Bewegung der Betätigungselemente. Auch diese Maßnahme dient der leichten und bequemen Bedienung der Kupplungseinrichtung. Wenn die Bewegung der Betätigungselemente synchronisiert ist, muss lediglich ein Betätigungselement manuell betätigt werden, während das oder die anderen Betätigungselemente selbsttätig mit Hilfe des Mittels zum Synchronisieren der Bewegung in die jeweils korrespondierende Position gebracht werden.

Vorzugsweise ist das Mittel zum Synchronisieren der Bewegung der Betätigungselemente eine Verzahnung der Betätigungselemente in der Kupplungsaufnahme. Dies stellt eine technisch sehr einfache und wartungsfreie Lösung dar.

Nach einer bevorzugten Ausführungsform der Erfindung umfasst die Kupplungseinrichtung weiterhin ein Drehgelenk, das am proximalen Ende des Kupplungszapfens angeordnet ist und eine Gelenkscheibe und eine Gelenkaufnahme umfasst. Bei vielen Reinigungsgeräten lässt sich der gewünschte Bewegungsablauf zwischen der Handhabe und dem Reinigungsgerät nur mit Hilfe eines zusätzlichen Drehgelenks realisieren.

Nach einer weiteren bevorzugten Ausgestaltung der Erfindung unter Verwendung eines Drehgelenks am proximalen Ende des Kupplungszapfens umfasst die Kupplungseinrichtung weiterhin ein Mittel zum Blockieren der Bewegung des Drehgelenks. Auch hier kommt es auf den speziellen Typ von Reinigungsgerät an, aber auch dessen Betätigung bei bestimmten Reinigungsaufgaben. Manchmal ist es sinnvoll, das Drehgelenk zu blockieren, beispielsweise weil über Kopf gearbeitet wird und sich die Reinigungsaufgabe vereinfachen lässt, wenn nach dem Blockieren der Bewegung des Drehgelenks ein zusätzlicher Freiheitsgrad eliminiert wurde.

Vorzugsweise umfasst das Mittel zum Blockieren der Bewegung des Drehgelenks einen manuell betätigbaren Blockierschalter, der mit einem Blockierelement verbunden ist, das reibschlüssig oder formschlüssig eine Relativbewegung zwischen der Gelenkscheibe und der Gelenkaufnahme verhindert oder zumindest erschwert. Der Blockierschalter kann jegliches manuell betätigbares Element sein, das entweder mit Hilfe einer Drehbewegung oder aber einer Verschiebebewegung betätigt wird. Ein formschlüssiges Blockierelement kann über Rippen oder ähnliche Geometrien an der Gelenkscheibe realisiert werden, wobei das Blockierelement an der Gelenkaufnahme angeordnet ist und in die Rippen der Gelenkscheibe eingreifen kann. Eine formschlüssige Wirkung verwendet beispielsweise ein Blockierelement aus einem Material mit einem hohen Reibungskoeffizienten. Eine Betätigung des Blockierschalters drückt dabei das Blockierelement gegen denjenigen Teil des Drehgelenks, der relativ zum Blockierelement bewegbar ist. Der Vorteil einer derartigen reibschlüssigen Fixierung besteht darin, dass das Drehgelenk in jeglichem gewünschten Relativwinkel zwischen Reinigungsgerät und Handhabe fixiert werden kann, wohingegen bei einer formschlüssigen Wirkung des Blockierelements die relative Position zwischen Reinigungsgerät und einer Handhabe in abgestuften Schritten erfolgen muss.

Die Kupplungseinrichtung kann vorzugsweise mit einem Adapterstück verbindbar sein, das auf die Geometrie einer speziellen Handhabe oder eines speziellen Reinigungsgeräts abgestimmt ist. Auf diese Weise kann die erfindungsgemäße Kupplungseinrichtung sowohl mit Reinigungsgeräten von Fremdanbietern, als auch mit Handhaben von Fremdanbietern kombiniert werden. Je nachdem, an welcher Seite der Kupplungseinrichtung das Adapterstück eingesetzt werden soll, ist es entweder mit dem Kupplungszapfen oder der Kupplungsaufnahme versehen oder am proximalen Ende mit der Kupplungsaufnahme oder dem Kupplungszapfen verbindbar.

### Kurze Beschreibung der Figuren

Nachfolgend wird die Erfindung rein beispielhaft anhand der beiliegenden Figuren beschrieben, in denen
- Fig. 1: eine Schnittdarstellung einer Ausführungsform einer erfindungsgemäßen Kupplungseinrichtung im Arretierzustand darstellt;
- Fig. 2: die Kupplungseinrichtung nach Fig. 1 in Öffnungsposition zeigt;
- Fig. 3: die Kupplungsaufnahme einer Kupplungseinrichtung nach Fig. 1 in Arretierzustand zeigt;
- Fig. 4: die Kupplungsaufnahme nach Fig. 3 in Öffnungsposition zeigt;
- Fig. 5: einen Kupplungszapfen mit sich daran anschließendem Drehgelenk zeigt;
- Fig. 6: eine Schnittdarstellung des in Fig. 5 dargestellten Kupplungszapfens und Drehgelenks zeigt;
- Fig. 7: eine dreidimensionale Darstellung des in den Fig. 5 und 6 dargestellten Kupplungszapfens sowie Drehgelenks zeigt; und Fig. 8 bis 10 Darstellungen entsprechend den Fig. 5, 6 und 7, jedoch mit blockiertem Drehgelenk darstellen.

### Beschreibung bevorzugter Ausführungsformen

In den nachfolgenden Figuren werden jeweils dieselben Elemente mit denselben Referenzziffern bezeichnet.

In den Fig. 1 und 2 wird eine erfindungsgemäße Kupplungseinrichtung in Schnittdarstellung gezeigt. In Fig. 1 ist dabei der Arretierzustand und in Fig. 2 die Öffnungsposition dargestellt. Die erfindungsgemäße Kupplungseinrichtung, die allgemein mit Referenzziffer 10 bezeichnet ist, besteht dabei aus einer Kupplungsaufnahme 12 sowie einem Kupplungszapfen 14. Die Kupplungsaufnahme 12 weist zwei Betätigungselemente 16 auf, die jeweils als Taster ausgeführt sind und um ein Drehgelenk 18 verschwenkbar sind. Beide Betätigungselemente 18 weisen einen Haken 20 auf, der dimensioniert ist, um in dem in Fig. 1 dargestellten Arretierzustand formschlüssig in eine Aussparung 22 am Kupplungszapfen 14 einzugreifen. Weiterhin sind die Betätigungselemente 16, wie in Fig. 3 dargestellt ist, im Bereich des Hakens 20 mit einer Einführschräge 24 versehen, mittels derer die Betätigungselemente nach außen, d.h. in die in Fig. 2 dargestellten Position, gedrückt werden können, wenn diese von einem sich in die Kupplungsaufnahme 12 in Einführrichtung hineinbewegenden Kupplungszapfen 14 auseinandergedrückt werden. In dem in Fig. 1 dargestellten Arretierzustand greifen die Haken 20 in die Aussparungen 22 und stellen somit eine Formschlussverbindung in axialer Richtung zwischen der Kupplungsaufnahme 12 und dem Kupplungszapfen 14 dar.

Die beiden Betätigungselemente 16 werden mit Hilfe einer Kompressionsfeder, deren axiale Enden in den Federaufnahmen 26 der Betätigungselemente 16 eingreifen, in die in Fig. 1 dargestellte Arretierposition vorgespannt.

Die Kupplungsaufnahme 12 ist mit einer Rohraufnahme 28 sowie einer durchgehenden Radialbohrung 30 sowie radialen Sackbohrung 32 versehen. Die Bohrungen 30, 32 dienen in herkömmlicher Weise der Verbindung zwischen der Kupplungsaufnahme 12 und einer in den Figuren nicht dargestellten Handhabe, beispielsweise mit Hilfe eines herkömmlichen Federstifts. Um auch Fremdprodukte adaptieren zu können, gibt es unterschiedliche Aufnahmen oder Adapterstücke für gebräuchliche Handhaben, wie Handhaben mit einem Durchmesser von 23,5mm oder einer konischen Aufnahme (sog. "Malerkonus").

Bei der in Fig. 2 dargestellten Löseposition sind die beiden Betätigungselemente 16 um die Drehgelenke 18 verschwenkt. Um dies zu erreichen müssen die beiden Betätigungselemente 16 im Bereich der Griffmulden 34 (siehe Fig. 4) zusammengedrückt werden. Dadurch wird eine Drehbewegung um die Drehachsen 18 erzeugt, durch welche sich der Abstand zwischen den Haken 20 vergrößert, wodurch diese aus den Aussparungen 22 am Kupplungszapfen 14 herausbewegt werden und diesen freigeben. Ein Druck auf die Griffmulden 34 ist dabei mit dem Zusammendrücken einer Wäscheklammer zu vergleichen, da die zwischen den Federaufnahmen 26 angeordnete, in den Figuren nicht dargestellte Kompressionsfeder die Betätigungselemente 16 in die in den Fig. 1 und 3 dargestellte Arretierposition vorspannt.

Wie weiterhin aus den Fig. 1 bis 4 ersichtlich ist, weisen die Betätigungselemente zusätzlich eine Verzahnung 36 auf, die so gestaltet ist, dass sich jeweils Ansätze 38 sowie 40 an den Betätigungselementen wechselweise an der oberen und unteren Seite kontaktieren. Wird nun eines der Betätigungselemente 16 bewegt, so wird mit Hilfe der Verzahnung 36 und insbesondere dem wechselseitigen Kontakt der Ansätze 38 und 40 auch das zweite Betätigungselement 16 in gleicher Weise bewegt. Es ist letztlich somit lediglich erforderlich, eine der Griffmulden 34 zu betätigen, um die Kupplungseinrichtung zu lösen.

Das Lösen der Kupplungseinrichtung wird weiterhin unterstützt durch eine Auswurffeder 42, die in Fig. 3 in einer vorgespannten Position, und in Fig. 4 in einer entspannten Position dargestellt ist. Wird nun der Kupplungszapfen in die Kupplungsaufnahme eingeführt, so wird die Auswurffeder 42 vorgespannt. Beim Lösen der Kupplungseinrichtung federt die Auswurffeder 42 wieder in ihre Ausgangslage zurück und unterstützt dabei das Ausrücken des Kupplungszapfens aus dem Kupplungselement.

Das formschlüssige Zusammenwirken zwischen den Haken 20 an den Betätigungselementen 16 sowie den Aussparungen 22 am Kupplungszapfen 14 erzeugt eine Arretierung zwischen Kupplungsaufnahme und Kupplungszapfen in axialer Richtung. Zusätzlich ist die erfindungsgemäße Kupplungseinrichtung 10 aber auch so gestaltet, dass diese einen Formschluss in radialer Richtung herstellt. Dazu ist der Kupplungszapfen 14, wie am besten aus den dreidimensionalen Darstellungen in Fig. 7 und 10 ersichtlich ist, mit vier Rippen 44 versehen, die jeweils in einem Winkel von 90° zueinander stehen und daher vier mögliche Kupplungspositionen zwischen dem Kupplungszapfen 14 und der Kupplungsaufnahme 12 erlauben. Die Kupplungsaufnahme 12 ist entsprechend der kreuzförmigen Anordnung der Rippen 44 und Kupplungszapfen 14 ebenfalls mit einem Aufnahmevolumen in der Form eines regelmäßigen Kreuzes versehen. Die Rippen 44 und die dazugehörigen Aufnahmeräume in der Kupplungsaufnahme erlauben ähnlich einer Keilverzahnung bei einer Wellen-/Nabenverbindung eine radiale Fixierung und eine gewünschte Kraftübertragung in radialer Richtung.

In den in den Fig. 5 bis 10 dargestellten Kupplungszapfen ist das sich an die Kupplungszapfen 14 anschließende Drehgelenk 46 dargestellt, das aus einer Gelenkscheibe 48 sowie zwei Gelenkaufnahmen 50 besteht. Die Gelenkscheibe und Gelenkaufnahme sind dabei um eine Gelenkwelle 52 gegeneinander bewegbar.

In den Fig. 5 bis 10 ist dargestellt, auf welche Weise sich das Drehgelenk 46 in einer gewünschten Winkelposition arretieren lässt. Dies kann eine beliebige Winkelposition sein. Dazu wird ein Bremshebel 54 vorgesehen, der manuell betätigbar ist und um eine Drehachse relativ zur Gelenkaufnahme 50 bewegbar ist. Starr mit dem Bremshebel verbunden ist ein Bremsklotz 56 der, wie insbesondere aus den Schnittdarstellungen in den Fig. 6 und 9 ersichtlich ist, eine elliptische Form aufweist und sich in einem Freiraum 60 zwischen dem Kupplungszapfen 14 und der Gelenkscheibe 48 befindet. Wird nun der Bremshebel 54 von einem Benutzer manuell von der in Fig. 5 dargestellten, gelösten Positionen in die in Fig. 8 dargestellte Arretierposition bewegt, so resultiert eine entsprechende Drehbewegung des starr mit dem Bremshebel verbundenen Bremsklotzes 56, wie sich insbesondere aus dem Vergleich der Fig. 6 und 9 ergibt.

Befindet sich das Drehgelenk 46 nun beispielsweise an einem Mophalter, so ist eine freie Bewegung des Gelenks für Querbewegungen und damit für eine Bodenreinigung optimal, da für die Bodenreinigung Schwenkbewegungen ausgeführt werden. Wird derselbe Mophalter nun aber für die Reinigung von senkrechten Flächen eingesetzt, so ist es vorteilhaft, das Drehgelenk 46 zu blockieren.

Der Bremsklotz 56 besteht aus einem gummiartigen Material wie beispielsweise TPE und weist somit einen hohen Reibungskoeffizienten auf, um eine kraftschlüssige Arretierung zwischen der Gelenkscheibe 48 und dem Bremsklotz 56, und damit zwischen der Gelenkscheibe 48 und der starr mit dem Kupplungszapfen 14 verbundenen Gelenkaufnahme 50 herzustellen.

Damit der von einem Benutzer betätigte Bremshebel in der arretierten Position verbleibt, sind am Bremshebel Rastnasen vorgesehen, die in Rastvertiefungen 58 einrücken, um den Bremshebel 54 solange in der arretieren Position zu halten, bis der Benutzer diesen wieder in die in Fig. 5 dargestellte Position zurückführt, in der das Drehgelenk 46 nicht länger arretiert ist.

Wie ebenfalls aus den Fig. 5 bis 10 am besten ersichtlich ist, sind die Arretierzapfen 14 an dem distalen Ende mit einer konischen Verjüngung 62 versehen, welche das bequeme Einführen des Kupplungszapfens 14 in die Kupplungsaufnahme 12 ermöglicht. Diese verjüngte Gestaltung gemeinsam mit der symmetrisch kreuzförmigen Gestaltung der Rippen, aber auch der Synchronisierung der zwei Betätigungselemente 16 führt dazu, dass sich die Kupplungseinrichtung besonders einfach bedienen lässt. Sie bietet ausreichend Halt, ist leicht zugänglich und auch für ungeschultes Personal in ihrer Funktion verständlich. Es muss zudem nur ein einziges Betätigungselement beim Lösen der Kupplungseinrichtung gedrückt werden, weil durch die innenliegende Synchronisierung das jeweils andere Betätigungselement selbsttätig betätigt wird. Trotzdem wird die Kupplungseinrichtung bevorzugt ähnlich einer Wäscheklammer betätigt werden, da es sich dabei um einen vertrauten Bewegungsablauf handelt. Darüber hinaus kann das Vorsehen einer Auswurffeder das Lösen der Kupplungseinrichtung weiter vereinfachen. Beim Herstellen der Kupplung zwischen der Kupplungsaufnahme und dem Kupplungszapfen ist zudem keine gesonderte manuelle Betätigung erforderlich, da durch das Vorsehen der Einführschrägen die Verbindung selbsttätig erfolgt. Ein zusätzlicher Vorteil besteht darin, dass die zwei Haken 20 sichtbar, fühlbar, aber auch aufgrund eines Klickgeräusches beim Einrasten hörbar in die Aussparungen 22 am Kupplungszapfen 14 einrasten. Ein Nutzer kann somit leicht feststellen, dass die Kupplungseinrichtung in die Arretierposition bewegt wurde.

## Patentansprüche

1. Kupplungseinrichtung zwischen einem Reinigungsgerät und einer Handhabe umfassend:
- eine Kupplungsaufnahme (12) mit mindestens einem Betätigungselement (16); und
- einen in die Kupplungsaufnahme (12) einführbaren und darin arretierbaren Kupplungszapfen (14),
**dadurch gekennzeichnet, dass**
- der Kupplungszapfen (14) und die Kupplungsaufnahme (12) so geformt sind, dass im Arretierzustand der Kupplungszapfen (14) in der Kupplungsaufnahme (12) sowohl in axialer Richtung als auch in radialer Richtung formschlüssig gehalten ist; und
- die Kupplungsaufnahme manuell, bevorzugt mit nur einer Hand, vom Arretierzustand in eine Öffnungsposition bewegbar ist.

2. Kupplungseinrichtung nach Anspruchs 1,
**dadurch gekennzeichnet, dass**
die Kupplungsaufnahme (12) zwei Betätigungselemente (16) aufweist, die jeweils um ein Drehgelenk (18) verschwenkbar sind, wobei die Betätigungselemente (16) in eine Position vorgespannt sind, die in gekuppeltem Zustand dem Arretierzustand entspricht.

3. Kupplungseinrichtung nach Anspruch 1 oder Anspruch 2, weiterhin umfassend eine elastisches Auswurfelement (42), das im Arretierzustand elastisch verformt ist.

4. Kupplungseinrichtung nach einem der vorhergehenden Ansprüche,
**dadurch gekennzeichnet, dass**
die Kupplungsaufnahme (12) und der Kupplungszapfen (14) so geformt sind, dass der Kupplungszapfen (14) in mehreren radialen Positionen, vorzugsweise in vier radialen Positionen in gleichen Winkelabständen, relativ zur Kupplungsaufnahme (12) in diese einführbar und arretierbar ist.

5. Kupplungseinrichtung nach einem der vorhergehenden Ansprüche,
**dadurch gekennzeichnet, dass**
der Kupplungszapfen (14) ein konisch verjüngtes, distales Ende (62) aufweist.

6. Kupplungseinrichtung nach einem der vorhergehenden Ansprüche, weiterhin umfassend eine Griffmulde (34) auf jedem Betätigungselement (16).

7. Kupplungseinrichtung nach einem der vorhergehenden Ansprüche, weiterhin umfassend eine Einführschräge (24) an jedem Betätigungselement (16), die so angeordnet ist, dass der Kupplungszapfen (14) im Arretierzustand der Kupplungsaufnahme (12) in diese einführbar ist.

8. Kupplungseinrichtung nach einem der vorhergehenden Ansprüche, weiterhin umfassend ein Mittel (36; 38, 40) zum Synchronisieren der Bewegung der Betätigungselemente (16).

9. Kupplungseinrichtung nach Anspruchs 8,
**dadurch gekennzeichnet, dass**
das Mittel (36) zum Synchronisieren der Bewegung der Betätigungselemente (16) eine Verzahnung der Betätigungselemente (16) in der Kupplungsaufnahme (12) ist.

10. Kupplungseinrichtung nach einem der vorhergehenden Ansprüche, weiter umfassend ein Drehgelenk (46), das am proximalen Ende des Kupplungszapfens (14) angeordnet ist und eine Gelenkscheibe (48) und eine Gelenkaufnahme (50) umfasst.

11. Kupplungseinrichtung nach Anspruch 10, weiterhin umfassend ein Mittel (54, 56) zum Blockieren der Bewegung des Drehgelenks (46).

12. Kupplungseinrichtung nach Anspruch 11,
**dadurch gekennzeichnet, dass**
das Mittel (54, 56) zum Blockieren der Bewegung des Drehgelenks (46) einen manuell betätigbaren Blockierschalter (54) umfasst, der mit einem Blockierelement (56) verbunden ist, das reibschlüssig oder formschlüssig eine Relativbewegung zwischen Gelenkscheibe (48) und Gelenkaufnahme (50) verhindert oder zumindest erschwert.

13. Kupplungseinrichtung nach einem der vorhergehenden Ansprüche, weiter umfassend ein Adapterstück, das auf die Geometrie einer speziellen Handhabe oder eines speziellen Reinigungsgeräts abgestimmt ist.
